# EUROPÄISCHE PATENTSCHRIFT

(11) **EP 0 236 817 B1**
(45) Veröffentlichungstag und Bekanntmachung des Hinweises auf die Patenterteilung: **08.11.1989**
(21) Anmeldenummer: 87102379.2
(22) Anmeldetag: 19.02.1987
(51) Int. Cl.: F01N 3/02, B01D 46/00

(54) **Gehäuse für Abgasnachbehandlungssysteme,insbesondere für Partikelfiltersysteme**
Housing for exhaust gas after-treatment systems, especially particle filter systems
Boîtier pour des systèmes de traitement ultérieur des gaz d'échappement, notamment pour des systèmes filtrants des particules

(30) Priorität: 13.03.1986 DE 3608371
(43) Veröffentlichungstag der Anmeldung: 16.09.1987
(73) Patentinhaber: FEV Motorentechnik GmbH & Co. KG, D-52078 Aachen (DE)
(72) Erfinder: Lepperhoff, Gerhard, Dr.-Ing., D-5180 Eschweiler (DE)
(74) Vertreter: Fischer, Friedrich B., Dr.-Ing.

(56) Entgegenhaltungen:
- EP-A- 0 112 634

## Beschreibung

Die Erfindung bezieht sich auf ein Gehäuse für Abgasnachbehandlungssysteme mit mehreren nebeneinander angeordneten, in Umfangshalterungen untergebrachten monolithischen Einzelkörpern für die Behandlung des Abgases, welche derart in einem Gehäuse angeordnet sind, daß sie bei Öffnung des Gehäuses sichtbar und austauschbar sind.

Für Abgasnachbehandlungssysteme, insbesondere für keramische Partikelfilter in Nutzfahrzeugen, sind Volumina oberhalb des Hubvolumens des Fahrzeuges erforderlich. Derartig große Filter sind in Fahrzeugen bruchgefährdet und empfindlich gegenüber den bei der Partikeloxidation auftretenden thermischen Spannungen. Aus diesem Grund werden anstelle eines großen Partikelfilters vielfach mehrere kleine, parallel beaufschlagte Filter eingesetzt.

Die Lebensdauer von Nutzfahrzeugen beträgt bis zu 1 Mio km. Diese Lebensdauer wird von Partikelfiltern zur Zeit noch nicht erreicht. Neben der Gefahr der Filterzerstörung durch thermische Risse und Anschmelzungen während der Rußoxidation ist es auch möglich, daß die Filter durch Ascherückstände mit der Zeit verstopfen.

Es wäre daher ein Gehäuse für Abgasnachbehandlungssysteme, insbesondere für Partikelfiltersysteme für das Abgas von Brennkraftmaschinen erwünscht, bei dem Schäden rechtzeitig erkannt und behoben werden können.

Aus der EP-A 0 112 634 ist ein Gehäuse für keramische monolithische Partikelfilter bekannt, in dem mehrere Monolithe parallel durchströmt untergebracht sind. Das Gehäuse kann mit entsprechendem Montageaufwand geöffnet werden, so daß dann die Monolithe sichtbar sind und erforderlichenfalls ausgetauscht werden können.

Die Monolithe sind in Blechmäntel mit Matten eingepreßt, und die Blechmäntel sind in einem einzigen Deck eingeschweißt. Zum Auswechseln eines Monolithen muß daher eine axiale Filterlagerung demontiert werden, und anschließend kann dann der defekte Monolith mit einer Presse aus dem Gehäuse gedrückt werden. Diese Konstruktion bedingt, daß bereits die Überprüfung in Fahrzeuge eingebauter Monolithe auf einwandfreie Funktion schwierig und aufwendig ist. Ein Austausch von Monolithen ist aber nur in spezialisierten Betrieben oder beim Hersteller der Filteranordnungen unter erheblichem Kostenaufwand möglich.

Demgegenüber ist die Aufgabe gestellt, ein Gehäuse für Abgasnachbehandlungssysteme, insbesondere für Partikelfiltersysteme für das Abgas von Brennkraftmaschinen, zu schaffen, welches erlaubt, daß Schäden der Filterelemente o.dgl. in besonders einfacher Weise erkannt und behoben werden können, insbesondere im Rahmen der üblichen Fahrzeug- oder Motorwartung. Auch sollte nach Möglichkeit sogar der Fahrer eines Fahrzeuges, z.B. eines im Stadtverkehr eingesetzten Omnibusses, den Zustand der Filter laufend kontrollieren können, damit Schäden, die zu einer Verschlechterung der Abgaszusammensetzung führen, möglichst frühzeitig erkannt werden.

Diese Aufgabe wird gemäß der Erfindung bei einem Gehäuse für Abgasnachbehandlungssysteme der eingangs bezeichneten Art dadurch gelöst, daß die Monolithe mit ihren Umfangshalterungen zwischen zwei Grundplatten eingespannt und durch Dichtungen gegenüber mindestens einer der Grundplatten abgedichtet sind, daß die den Abströmseiten der Monolithe zugeordnete Grundplatte in mehrere leicht abnehmbare Teile aufgeteilt ist, und daß nach Abnahme der Gehäusewand und teilweiser oder vollständiger Abnahme der Grundplatte ein oder mehrere Monolithe auswechselbar sind.

Hinsichtlich weiterer Merkmale und bevorzugter Ausführungsformen wird auf die nachfolgende Beschreibung Bezug genommen.

Ausführungsbeispiele der Erfindung werden nachfolgend an Hand der Zeichnung näher beschrieben.
Fig. 1 zeigt schematisch einen Längsschnitt durch ein Gehäuse für Abgasnachbehandlungssysteme gemäß der Erfindung.
Fig. 2 zeigt eine Seitenansicht einer Grundplatte zur Aufnahme und Halterung von Einzelfiltern.
Fig. 3 zeigt eine Einzelheit der Fig. 1.

Wie aus Fig. 1 erkennbar ist, tritt das zu reinigende Abgas durch Rohr 1 in ein Einströmgehäuse 2, und von dort gelangt es in Richtung der Pfeile 3, 4 und 5 in einzelne Filter 6, 7 und 8 sowie 6', 7' und 8' (Fig. 2). Nach Durchströmen der parallel geschalteten Filter gelangt das gereinigte Abgas in ein Austrittsgehäuse 9, und es wird dort in Richtung der Pfeile 10, 11 und 12 umgelenkt und über Abgasrohr 13 weitergeleitet.

Die einzelnen monolithischen Filter 6, 7 und 8 sowie 6', 7' und 8' sind vorzugsweise keramische Wabenkörper, und sie sind fest und dicht in einem Gehäuse 14 angeordnet. Sie enthalten parallele Kanäle, wobei die Einströmkanäle zur Abströmseite und die Abströmkanäle zur Einströmseite geschlossen sind. Die abgeschiedenen Partikeln werden an die Wandungen der Einströmkanäle angelagert.

Das Austrittsgehäuse 9 der Filteranordnung ist so auf eine Grundplatte 15 aufgesetzt, daß es bei Wartungsarbeiten schnell durch Lösen weniger Schrauben 16 oder sonstiger Schnellverschlüsse geöffnet werden kann. Nach Öffnen des Gehäuses können Filterschäden der einzelnen Monolithen 6-8 und 6'-8' (Fig. 2) einfach an der Schwärzung durch den Ruß des ungefiltert durchtretenden Abgases erkannt werden.

Um ein einfaches Austauschen der keramischen Monolithen 6-8 und 6'-8' zu ermöglichen, sind diese separat in einem Blechmantel untergebracht. Im Gegensatz zu bisher bekannten Filtersystemen, bei denen im Schadensfalle ein hoher Montage aufwand notwendig ist, um die Monolithen in ihrem Gehäuse auszutauschen und abzudichten, wird bei dem in Fig. 1 dargestellten Ausführungsbeispiel der Keramikmonolith mit seinem Blechgehäuse, in welchem er gelagert ist, von der Filteraustrittsseite her ausgetauscht. Die Blechmäntel sind hierzu, wie in Fig. 1 gezeigt ist, zwischen zwei Grundplatten, nämlich Grundplatte 17 und Grundplatte 15, eingespannt. Zum Wechsel des Filters ist es lediglich notwendig, die auslaßseitige Grundplatte 15 mit vorteilhafterweise außerhalb des korrosiven Abgases liegenden Schrauben 19 zu lösen. Besonders vorteilhaft ist dabei, daß die Grundplatte 15 aus mehreren Teilen besteht, wobei zum Wechsel lediglich der mit dem defekten Filter korrespondierende Teil demontiert zu werden braucht, was bei Austausch einzelner Elemente eine erhebliche Arbeitserleichterung bedeutet.

Ein weiteres vorteilhaftes Merkmal ist, daß in der in Fig. 1 dargestellten Weise die monolithischen Filter 6, 7 und 8 sowie 6', 7' und 8' rechtwinklig zur Zu-und Abströmrichtung der zu behandelnden Gase angeordnet sind. Es wird dabei in vielen Fällen auch genügen, eine solche Anordnung nur auf derjenigen Seite vorzusehen, bei der eine Offnung für die Kontrolle und erforderlichenfalls für den Ersatz von Filtern erfolgen soll. Diese Bauart ermöglicht eine besonders einfache und bedienungsfreundliche Kontrolle und Auswechslung von Filtern.

Wie aus Fig. 2 erkennbar ist, ist die auslaßseitige Grundplatte 15 nach den Linien 21 und 22 so geteilt, daß eine Öffnung für die Kontrolle und erforderlichenfalls für den Ersatz von Filtern für jeweils zwei Filter vorgesehen ist. Es ist jedoch auch möglich, die Grundplatte 15 so aufzuteilen, daß jeweils nur ein Filter freigelegt wird. Entsprechend dem jeweiligen Anwendungsfall können jedoch auch drei oder mehr Filter in Wartungs- und Austauschgruppen zusammengefaßt werden, denen dann ein entsprechender demontierbarer Teil der Grundplatte 15 zugeordnet ist.

Für den Fall, daß ein Prüfen und erforderlichenfalls ein Austauschen der Filterkörper von der Einströmseite her erwünscht ist, ist dies dadurch möglich, daß die in Fig. 2 dargestellte Ausbildung der Grundplatte im unteren Teil der in Fig. 1 dargestellten Filteranordnung angebracht wird. Es ergibt sich dann die gleiche Konstruktion, wie sie in Fig. 1 dargestellt ist, nur mit umgekehrter Strömungsrichtung der zu behandelnden Abgase.

Wie in den Figuren 1 und 3 dargestellt ist, können die monolithischen Einzelfilter mit Hilfe von Dichtungen 20 fest und dicht zwischen die Grundplatten 15 und 17 eingesetzt werden.

Die Erfindung kann auch in vorteilhafter Weise bei der Abgasnachbehandlung durch Katalysatoren dann eingesetzt werden, wenn mehrere Katalysatoren bei großen Motoren zur Verminderung der Schadstoffe notwendig sind. Auch diese Katalysatoren werden vorteilhafterweise parallel in einem Gehäuse angeordnet, und jeder Monolith ist separat gehaltert. Bei Zerstörung einzelner Katalysatoren, z.B. durch Anschmelzung oder Vergiftung, können diese Katalysatoren im Abgasnachbehandlungssystem einfach und schnell ausgetauscht werden.

## Patentansprüche

Gehäuse für Abgasnachbehandlungssysteme mit mehreren nebeneinander angeordneten, in Umfangshalterungen untergebrachten monolithischen Einzelkörpern für die Behandlung des Abgases, welche derart in einem Gehäuse angeordnet sind, daß sie bei Öffnung des Gehäuses sichtbar und austauschbar sind, dadurch gekennzeichnet, daß die Monolithe (6, 7, 8, 6', 7', 8') mit ihren Umfangshalterungen zwischen zwei Grundplatten (15, 17) eingespannt und durch Dichtungen (20) gegenüber mindestens einer der Grundplatten (15, 17) abgedichtet sind, daß die den Abströmseiten der Monolithe (6, 7, 8, 6', 7', 8') zugeordnete Grundplatte (15) in mehrere leicht abnehmbare Teile aufgeteilt ist, und daß nach Abnahme der Gehäusewand (9) und teilweiser oder vollständiger Abnahme der Grundplatte (15) ein oder mehrere Monolithe (6, 7, 8, 6', 7', 8') auswechselbar sind.

## Claims

A casing for exhaust-gas after-treatment systems comprising a number of monolithic individual members disposed side by side and housed in peripheral holders for the treatment of exhaust gas, the members being disposed in a casing so that when the casing is opened they are visible and exchangeable, characterised in that the peripheral holders of the monoliths (6, 7, 8, 6', 7', 8') are clamped between two base plates (15, 17) and sealed by seals (20) from at least one base plate (15, 17), the base plate associated with the discharge sides of the monoliths (6, 7, 8, 6', 7', 8') is divided into a number of easily-removable parts, and, after the casing wall (9) and parts or all of the base plate (15) have been removed, one or more monoliths (6, 7, 8, 6', 7', 8') are exchangeable.

## Revendications

Boîtier pour des systèmes de traitement ultérieur des gaz d'échappement comprenant plusieurs corps individuels monoblocs pour le traitement des gaz d'échappement qui sont disposés les uns à côté des autres, logés dans des organes de fixation périphérique et disposés dans un boîtier de telle manière qu'on puisse les voir et les remplacer en ouvrant le boîtier, caractérisé par le fait que les monoblocs (6, 7, 8, 6', 7', 8') sont serrés par leurs organes de fixation périphérique entre deux plaques de base (15, 17) et sont rendus étanches par rapport à l'une au moins des plaques de base (15, 17) au moyen de joints d'étanchéité (20), par le fait que la plaque de base (15) qui est associée aux côté de l'échappement des monoblocs (6, 7, 8, 6', 7', 8') est divisée en plusieurs parties facilement démontables, et par le fait qu'après l'enlèvement de la paroi (9) du boîtier et l'enlèvement total ou partiel de la plaque de base (15), un ou plusieurs monoblocs (6, 7, 8, 6', 7', 8') peuvent être remplacés.
